# EUROPÄISCHE PATENTSCHRIFT

(11) **EP 1 164 230 B1**
(45) Veröffentlichungstag und Bekanntmachung des Hinweises auf die Patenterteilung: **21.07.2004**
(21) Anmeldenummer: 01111732.2
(22) Anmeldetag: 15.05.2001
(51) Int. Cl.: E04B 2/88, E06B 3/54, F16B 2/04

(54) **Anordnung zur Befestigung von Plattenmaterial, insbesondere von Glasscheiben, an Standsäulen oder dergleichen**
Arrangment for fixing sheet material, especially glass, to uprights or similar
Emsemble pour fixer des panneaux, notamment en verre, à des montants ou analogue

(30) Priorität: 16.06.2000 DE 20010401 U
(43) Veröffentlichungstag der Anmeldung: 19.12.2001
(73) Patentinhaber: OCTANORM-VERTRIEBS-GMBH FÜR BAUELEMENTE, 70794 Filderstadt (DE)
(72) Erfinder: Bruder, Hans, 72631 Aichtal/Aich (DE)
(74) Vertreter: Patentanwälte Ruff, Wilhelm, Beier, Dauster & Partner

(56) Entgegenhaltungen:
- DE-A- 19 802 020
- DE-U- 9 302 820
- US-A- 4 360 286

## Beschreibung

Die Erfindung betrifft eine Anordnung zur Befestigung von Plattenmaterial, insbesondere von Glasscheiben, mit Standsäulen oder Trägern, die mit mindestens einer nach außen offenen, hinterschnittenen Längsnut zur Anbringung von Anbauteilen versehen sind, und mit mindestens einem Halter für das Plattenmaterial.

Es ist bekannt, dass insbesondere im Messe- oder Ausstellungsbau Standsäulen oder Querträger eingesetzt werden, (Octanorm® Messebausystem) die mit in ihrer Längsrichtung verlaufenden nach außen offenen, hinterschnittenen Längsnuten versehen sind, in die Anschlussbauteile mit Hilfe sogenannter Spannschlösser eingesetzt und verklemmt werden können, die mit hakenförmigen Enden in den offenen Schlitz der Längsnuten von außen eingesetzt und dann mit Hilfe von Spannexzentern mit ihren Haken hinter den Kanten der Längsschlitze verklemmt werden können. Siehe beispielsweise US-A-4,360,286.

Es ist auch bekannt, siehe beispielsweise DE-U-93 02 820, Glasplatten vor Traggerüste aus vertikalen und horizontalen Bauteilen zu setzen, wobei hierfür Halter verwendet werden, die an einem Ende mit Zapfen versehen sind, die in Bohrungen der Glasplatten eingreifen und in dieser Lage durch von außen aufgesetzte Verschlusskappen gehalten werden. Diese Halter sind am anderen Ende in der Regel mit einem Befestigungsflansch versehen und werden mit diesem entweder angeschraubt oder auch angeschweißt. Nachteil solcher Befestigungen ist es, dass die Anbringung der Halter in exakt ausgerichteter Lage umständlich ist. Für Messe und Ausstellungsbauten, die kurzzeitig und schnell zusammengesetzt und auch wieder demontiert werden sollen, sind solche Lösungen nicht akzeptabel.

Der vorliegenden Erfindung liegt daher die Aufgabe zugrunde, einen Halter der eingangs genannten Art so auszubilden, dass eine einfache und schnelle Befestigung von Glasplatten an Gestellen möglich wird, die auch eine nachträgliche Ausrichtung der Glasplatten gestattet.

Zur Lösung dieser Aufgabe wird bei einem Halter der eingangs genannten Art vorgesehen, dass das zur Befestigung an den Standsäulen oder Trägern dienende Befestigungsende des Halters aus einer flachen ersten Platte, deren Dicke kleiner als die Breite des offenen Schlitzes der Längsnut ist und die im Bereich ihrer Außenkante mit einer parallel zu dieser verlaufenden Haltenut versehen ist, deren Breite größer als die Materialstärke der Standsäulen oder Träger im Bereich des Schlitzes ist und aus einer zweiten Platte besteht, die spiegelbildlich zur ersten Platte ausgebildet und zur Sicherung des Formschlusses zwischen erster Platte und Längsnut in Deckung mit der ersten Platte verbindbar ist.

Durch diese Ausgestaltung wird eine einfache Möglichkeit eröffnet, den Halter mit seiner Befestigungsplatte von außen in den Schlitz der Längsnut einzuschieben, die Haltenut über eine der Kanten des Schlitzes zu bringen und diese so erreichte formschlüssige Lage dann durch das Einsetzen einer zweiten Platte zu sichern, die spiegelbildlich angeordnet ist, zunächst in axialem Abstand von der ersten Platte in die Längsnut in der oben geschilderten Weise eingeschoben und mit ihrer Haltenut über den anderen Rand des Schlitzes gebracht und dann längsverschoben wird, bis sie zur Deckung mit der ersten Platte gekommen ist. In dieser Lage werden beide Platten gegeneinander gesichert. Diese Ausgestaltung erlaubt bei entsprechender Auslegung der Tiefe der Haltenuten auch noch ein nachträgliches Verschieben des Halters auch dann, wenn beide Platten schon zur Deckung gebracht sind. In Weiterbildung der Erfindung kann die zweite Platte beispielsweise auch das Befestigungsende eines weiteren Halters sein. Erste und zweite Platte können durch mindestens eine erste Schraube in ihrer ausgerichteten Lage gehalten sein und es wird möglich im Bereich zwischen der ersten Schraube und den Haltenuten mindestens einer Platte mindestens ein Druckorgan anzuordnen, mit dem die aneinanderliegenden Enden der Platten auseinanderspreizbar sind. Dadurch können die, wie vorher beschrieben wurde, zunächst noch in der Längsrichtung der Längsnuten verschiebbaren Platten an den Längsnuten in ähnlicher Weise festgeklemmt werden, wie das bei den eingangs erwähnten Spannschlössern der Fall ist. Der neue Halter lässt daher eine sehr einfache Montage zu insbesondere dann, wenn das Druckorgan als Druckschraube ausgebildet ist, die in einfacher Weise mit einem Werkzeug betätigbar ist.

Natürlich ist es möglich, dass eine oder beide der Befestigungsplatten mit einem oder zwei Haltearmen zur Befestigung von Glasplatten versehen sind. Da ein solches Halterpaar aus zwei Teilen aufgebaut ist, lassen sich Variationen mit zwei, drei oder vier Haltearmen verwirklichen.

Die Erfindung ist anhand von Ausführungsbeispielen in der Zeichnung dargestellt und wird im folgenden erläutert. Es zeigen:
- Fig. 1: eine schematische, perspektivische Darstellung einer aus vertikalen Stützsäulen und Glasplatten aufgebauten Trennwand,
- Fig. 2: eine vergrößerte Darstellung des Schnittes II - II durch einen der Halter der Trennwand der Fig. 1,
- Fig. 3: eine Ansicht des Halters der Fig. 2 in Richtung des Pfeiles III der Fig. 1,
- Fig. 4: die verkleinerte Darstellung der Seitenansicht des Halters der Fig. 2 in Richtung des Pfeiles IV gesehen,
- Fig. 5: die Draufsicht auf einen Halter mit zwei Befestigungsarmen,
- Fig. 6: die Seitenansicht des Halters der Fig. 5 ähnlich der Darstellung nach Fig. 4,
- Fig. 7: die Hälfte eines Halters nach Fig. 3, der zur Befestigung an einer Standsäule mit einer Konterplatte kombiniert ist,
- Fig. 8: einen Halter mit nur einem Befestigungsarm in perspektivischer Darstellung und
- Fig. 9: die perspektivische Darstellung einer Konterplatte für einen Halter nach Fig. 7 oder Fig. 8.

Die Fig. 1 zeigt die schematische Darstellung einer Trennwand, die aus fünf vertikalen Standsäulen 1 und aus an diesen befestigten quadratischen Glasplatten 2 aufgebaut ist. Die Glasplatten 2 sind dabei an den Standsäulen 1 jeweils durch Halter 3, 3a, 3b, 3c bzw. 3d befestigt, deren Aufbau im einzelnen den Fig. 2 bis 9 entnommen werden kann.

Die Fig. 2 lässt zunächst erkennen, dass es sich bei den Standsäulen 1 um solche handelt, die jeweils mit mindestens einer, vorzugsweise aber mehreren gleichmäßig auf dem Umfang verteilten Längsnuten 4 versehen sind, deren Breite großer als ein nach außen offener Schlitz 5 ist, so dass sich eine hinterschnittene Nut ergibt, an deren Schlitzrändern ein formschlüssiges Einsetzen der Halter 3 und 3a bis 3d möglich ist.

Zu diesem Zweck sind die Halter, wie dies zunächst aus Fig. 2 hervorgeht, mit einem Tragarm 6 versehen, an dessen freien Ende ein zum Eingriff in eine Bohrung 7 einer Glasplatte geeignete Bolzenanordnung 8 vorgesehen ist, die durch das Zusammenwirken mit einer Gegenkappe 9 die sichere Verankerung der Glasplatte 2 ermöglicht. Der Tragarm 6, von dem einer oder zwei vorgesehen sein können, wie noch anhand der Fig. 3 bis 8 erläutert werden wird, geht an seinem der Standsäule 1 - oder einem analogen Träger - zugewandten Ende in eine erste Platte 10 über, die im Bereich ihrer Außenkante 12 mit einer Nut 13 versehen ist, deren Breite groß genug gewählt ist, um den Rand des Schlitzes 5 in sich aufnehmen zu können. Die Nut 13 wird außerdem mit einer solchen Tiefe versehen, dass nach dem Einsetzen der Platte 10 in die Längsnut 4, wie das in Fig. 2 gezeigt ist, die später zur Anlage mit einer zweiten Platte 10a kommenden Fläche der Platte 10 in einer Ebene 11 liegt, die die Mittellängsebene der Längsnut 4 darstellt. Die Platte 10 kann dabei, da ihre Stärke b etwas kleiner gewählt ist als die Breite des Schlitzes 5, in einfacher Weise von außen in den Schlitz 5 hereingeschoben und dann mit ihrer Nut 13 über die Kante des Schlitzes gesteckt werden. Die zweite Platte 10a des zweiten Halters 6a wird nun axial versetzt in der gleichen Weise in die Nut 4 eingeschoben und, nachdem ihre Nut 13 (die in der Fig. 2 nicht gesondert bezeichnet ist) ebenfalls über den Rand des Schlitzes 5 gesteckt, aber spiegelbildlich zu der Ebene 11 angeordnet ist, axial solange verschoben, bis sie zur Deckung mit der Platte 10 des ersten Halters 6 kommt. In dieser Lage werden die beiden Platten 10 und 10a durch eine Schraube 14 gesichert. Wenn die Tiefe der Nuten 13 so gewählt ist, dass in der Lage nach Fig. 2 noch genügend Spiel für beide Platten 10 und 10a im Schlitz 5 vorhanden ist, dann lässt sich aus den beiden Teilhaltern 6 und 6a aufgebaute Halter ohne weiteres noch in der Längsrichtung der Nut 4 verschieben, soweit, bis die endgültige Montagelage erreicht ist. Diese wird dann durch Betätigung von einer oder von zwei Druckschrauben 16 gesichert, die durch eine der Platten greifen und sich an der anderen abstützen. Durch Betätigung dieser Druckschrauben 16 spreizen sich daher die beiden mit den Nuten 13 versehenen Enden der Platten 10 auseinander und werden fest im Schlitz 5 verklemmt. Die Endlage ist eindeutig gesichert.

Die Fig. 3 und 4 zeigen den Halter 3 der Fig. 1, der aus zwei aneinandergesetzten Haltern 6 und 6a mit jeweils zwei Haltearmen nach Fig. 2 aufgebaut ist. In Fig. 5 und 6 ist ein Halter 3b gezeigt, wie er in Fig. 1 an mehreren Stellen gezeigt ist, der aus zwei Befestigungsplatten 10, die jeweils nur einem Haltearm 6, 6a zugeordnet sind, aufgebaut ist.

Die Fig. 7 bis 9 zeigen dagegen eine Variante der Halter in der Form 3a bzw. 3c (Fig. 1), die jeweils aus einem oder zwei Haltearmen 6 und einer Befestigungsplatte 10 aufgebaut ist, die zur Zusammenwirkung mit einer Konterplatte 18 gebracht wird, die im übrigen aber dem Aufbau der Befestigungsplatten 10, 10a entspricht und ebenfalls - Fig. 9 - mit einer Haltenut 13 im Bereich ihrer Außenkante 18a versehen ist. Die Konterplatte 18 ist ebenfalls mit den Öffnungen 15 bzw. 17 zum Anordnen einer Befestigungsschraube und von zwei Druckschrauben versehen. Ihre Zusammenwirkung mit einem Haltearm mit Befestigungsplatte 10 entspricht der anhand der Fig. 2 erläuterten.

Die Erfindung eröffnet daher mehrere Möglichkeiten zur Ausbildung von Haltern für Glasplatten, die variabel zum Befestigen von einer, zwei oder mehreren Glasplatten dienen können, die aber alle den Vorteil haben, dass ihre Montage - und natürlich auch die Demontage - in der anhand der Fig. 2 geschilderten einfachen Weise unter Ausnützung der Längsnuten in den Anbauteilen vorgenommen werden kann.

## Patentansprüche

1. Anordnung zur Befestigung von Plattenmaterial, insbesondere von Glasscheiben, mit Standsäulen oder Trägern, die mit mindestens einer nach außen offenen, hinterschnittenen Längsnut zur Anbringung von Anbauteilen versehen sind, und mit mindestens einem Halter für das Plattenmaterial, **gekennzeichnet dadurch, dass** das zur Befestigung an den Standsäulen (1) oder Trägern dienende Befestigungsende des Halters aus einer flachen ersten Platte (10), deren Dicke (b) kleiner ist als die Breite des offenen Schlitzes (5) der Längsnut (4) und die im Bereich ihrer Außenkante mit einer parallel zu dieser verlaufenden Haltenut (13) versehen ist, deren Breite größer als die Materialstärke der Standsäulen oder Träger im Bereich des Schlitzes ist, und aus einer zweiten Platte (10a) besteht, die spiegelbildlich zur ersten Platte (10) ausgebildet und zur Sicherung des Formschlusses zwischen erster Platte (10) und Längsnut (4) in Deckung mit der ersten Platte verbindbar ist.

2. Halter nach Anspruch 1, **dadurch gekennzeichnet, dass** die zweite Platte (10a) das Befestigungsende (10) eines weiteren Halters ist.

3. Halter nach Anspruch 1 oder 2, **dadurch gekennzeichnet, dass** die erste und zweite Platte (10, 10a) durch mindestens eine erste Schraube (14) in ihrer ausgerichteten Lage gehalten sind.

4. Halter nach Anspruch 3, **dadurch gekennzeichnet, dass** im Bereich zwischen der ersten Schraube (14) und der Haltenut (13) mindestens einer Platte mindestens ein Druckorgan (16) angeordnet ist, mit dem die aneinanderliegenden Enden der Platten auseinanderspreizbar sind.

5. Halter nach Anspruch 4, **dadurch gekennzeichnet, dass** das Druckorgan als Druckschraube (14) ausgebildet ist.

6. Halter nach Anspruch 1, **dadurch gekennzeichnet, dass** die zweite Platte eine mit der ersten Platte (10) zusammenwirkende Konterplatte (18) ist.

7. Halter nach einem der Ansprüche 1 bis 5, **dadurch gekennzeichnet, dass** die Platten (10, 10a) mit einem oder zwei Haltearmen zur Befestigung an Glasplatten (2) versehen sind.

## Claims

1. Arrangement for fixing plate material, in particular glass panes, having upright pillars or carriers which are provided with at least one outwardly open, undercut longitudinal groove for the fitting of ancillary parts, and having at least one holder for the plate material, **characterised in that** the fixing end of the holder, which end is used for the fixing to the upright pillars (1) or carriers, comprises a flat first plate (10), the thickness (b) of which is smaller than the width of the open slot (5) of the longitudinal groove (4) and which is provided, in the region of the outer edge thereof, with a holding groove (13) which extends parallel therewith and whose width is greater than the material thickness of the upright pillars or carriers in the region of the slot, and a second plate (10a) which is constructed as a mirror image relative to the first plate (10) and which can be connected to the first plate in an aligned manner in order to secure the positive-locking connection between the first plate (10) and the longitudinal groove (4).

2. Holder according to claim 1, **characterised in that** the second plate (10a) is the fixing end (10) of an additional holder.

3. Holder according to claim 1 or 2, **characterised in that** the first plate (10) and second plate (10a) are held in the aligned position thereof by at least one first screw (14).

4. Holder according to claim 3, **characterised in that**, in the region between the first screw (14) and the holding groove (13) of at least one plate, at least one pressure element (16) is arranged, by means of which the mutually adjacent ends of the plates can be urged apart.

5. Holder according to claim 4, **characterised in that** the pressure element is in the form of a pressure screw (14).

6. Holder according to claim 1, **characterised in that** the second plate is a counter-plate (18) which co-operates with the first plate (10).

7. Holder according to any one of claims 1 to 5, **characterised in that** the plates (10, 10a) are provided with one or two holding arms for being fixed to glass plates (2).

## Revendications

1. Structure pour la fixation de matières stratifiées en feuilles, en particulier de vitres, avec des colonnes ou des consoles, qui sont dotées d'au moins une rainure longitudinale à contre-dépouille, ouverte vers l'extérieur, pour le montage d'éléments rapportés, et avec au moins un support pour les matières stratifiées en feuilles, **caractérisée en ce que** l'extrémité du support servant à la fixation sur les colonnes (1) ou les consoles est constituée d'une première feuille plate (10) dont l'épaisseur (b) est inférieure à la largeur de la fente ouverte (5) de la rainure longitudinale (4) et qui, dans la zone de sa face extérieure, est dotée d'une rainure d'arrêt (13) courant parallèlement à celle-ci, dont la largeur est supérieure à l'épaisseur du matériau des colonnes ou des consoles dans la zone de la fente, et est constituée d'une deuxième feuille (10a) qui est symétrique à la première feuille (10) et peut être reliée avec la première feuille pour assurer la fermeture géométrique, en couverture, entre la première feuille (10) et la rainure longitudinale (4).

2. Support selon la revendication 1, **caractérisé en ce que** la deuxième feuille (10a) est l'extrémité de fixation (10) d'un autre support.

3. Support selon la revendication 1 ou 2, **caractérisé en ce que** la première et la deuxième feuilles (10, 10a) sont maintenues dans leur position d'alignement par au moins une première vis (14).

4. Support selon la revendication 3, **caractérisé en ce que** dans la zone située entre la première vis (14) et la rainure d'arrêt (13) d'au moins une feuille, au moins un organe de compression (16) est disposé grâce auquel les extrémités contiguës des feuilles peuvent être écartées.

5. Support selon la revendication 4, **caractérisé en ce que** l'organe de compression a la forme d'une vis de compression (14).

6. Support selon la revendication 1, **caractérisé en ce que** la deuxième feuille est une contre-feuille (18) qui collabore avec la première feuille (10).

7. Support selon l'une des revendications 1 à 5, **caractérisé en ce que** les feuilles (10, 10a) sont dotées d'un ou de deux bras de retenue pour leur fixation sur des feuilles de verre (2).
